# FASCICULE DE BREVET EUROPEEN

(11) **EP 0 383 135 B1**
(45) Date de publication et mention de la délivrance du brevet: **11.01.1995**
(21) Numéro de dépôt: 90102197.2
(22) Date de dépôt: 05.02.1990
(51) Int. Cl.: H01R 4/24

(54) **Dispositif de connexions pour deux conducteurs électriques isolés à des niveaux différents**
Verbindervorrichtung für elektrisch isolierte Leiter in verschiedenen Höhen
Connecting device for two electrical conductors insulated at different levels

(30) Priorité: 09.02.1989 FR 8901689
(43) Date de publication de la demande: 22.08.1990
(73) Titulaire: MARS-ACTEL Société Anonyme dite:, 08330 Vrigne-aux-Bois (FR)
(72) Inventeur: Barbaut, Michel, F-08090 Saint Laurent (FR); Michaux, François, F-08200 Sedan (FR)
(74) Mandataire: Weinmiller, Jürgen

(56) Documents cités:
- EP-A- 0 014 081
- EP-A- 0 043 165
- EP-A- 0 136 007

## Description

La présente invention concerne un dispositif de connexion pour deux conducteurs électriques isolés, pourvu de deux connexions autodénudantes sur une queue de connexion.

On sait que parmi les dispositifs de connexion, pour le raccordement de conducteurs électriques, les deux groupes principaux sont les connexions enroulées et les connexions autodénudantes. Ces dernières sont souvent préférées, car elles permettent des gains de temps au câblage. Elles sont de différents types possibles, en tant que tels connus, et en général terminales sur des lames de contact ou des queues de connexion de dispositifs de connexion.

L'une des connexions autodénudantes est celle dite en fourche simple et constituée par une fente définissant deux bras latéraux élastiques terminaux sur une lame ou une queue de connexion.

Le document EP-A-0014081 décrit une connexion autodénudante également terminale mais d'un autre type, qui est constituée par deux fentes côte à côte définissant un bras central entre elles et deux bras latéraux et recevant un seul conducteur isolé. Les bras latéraux ont une pliure transversale, décalant leurs propres portions terminales par rapport au plan du bras central, pour des facilités d'accès du conducteur isolé dans les fentes et une meilleure perforation de son isolant entre les arêtes en vis-à-vis des bras latéraux et central.

Dans certains cas, il est nécessaire d'assurer deux connexions sensiblement au même point. La solution habituelle est de disposer les deux connexions autodénudantes terminales côte à côte, qui forment alors une fourche double.

Les documents EP-A-0136007 et EP-A-0043165 montrent d'autres solutions possibles, selon lesquelles les deux connexions autodénudantes sont formées sur les deux branches d'une partie terminale en U ou en équerre et sont ainsi aisées à distinguer et indépendantes l'une de l'autre. Ces solutions conduisent cependant à un encombrement frontal important.

La présente invention a pour but de réaliser deux connexions autodénudantes sur la queue de connexion d'un dispositif de connexion en permettant de les repérer aisément l'une de l'autre et d'accéder de manière indépendante à chacune d'elles, mais sans pour autant accroître en conséquence l'encombrement frontal par rapport à celui présenté par une seule connexion autodénudante terminale.

Elle a donc pour objet un dispositif de connexion pour deux conducteurs électriques isolés, comportant une queue de connexion pourvue de deux connexions autodénudantes dont l'une d'entre elles est terminale sur ladite queue et définit un niveau dit supérieur de raccordement de l'un des conducteurs sur la queue considérée longitudinalement, caractérisé en ce que la deuxième connexion est non terminale sur ladite queue, définit un niveau dit inférieur de raccordement de l'autre conducteur sur la queue considérée longitudinalement et est constituée par une partie centrale de la queue et deux pattes latérales repliées sur ladite partie centrale et séparées de cette dernière, lesdites pattes latérales s'étendant entre ledit niveau inférieur et sensiblement ledit niveau supérieur de raccordement et définissant des arêtes internes coupantes entre elles et ladite partie centrale.

Ce dispositif présente de préférence en outre au moins l'une des caractéristiques additionnelles suivantes:
- la partie centrale appartenant à ladite deuxième connexion comporte une saillie longitudinale sur l'une de ses faces.
- la partie centrale appartenant à ladite deuxième connexion comporte un becquet saillant dans l'espace entre lesdites pattes latérales et situé sensiblement au niveau inférieur de raccordement, formant un cliquet de rétention du conducteur dans ladite deuxième connexion
- la queue de connexion est une lame dont les portions appartenant à la première et la deuxième connexion sont d'épaisseur différente.

Il est décrit ci-après, à titre d'exemples et en référence aux figures du dessins annexé, des dispositifs de connexion selon l'invention.

La figure 1 représente en perspective un dispositif à deux connexions autodénudantes superposées.

La figure 2 représente en perspective le même dispositif dans lequel ont été fixés des conducteurs à connecter.

La figure 3 est une coupe par un plan horizontal passant par l'axe de l'un des conducteurs, selon une première forme de section droite de la partie centrale de la connexion.

Les figures 4, 5, 6 et 7 représentent d'autres formes de section droite par un plan horizontal de la partie centrale de la connexion.

La figure 8 est une coupe par un plan vertical médian de la partie centrale d'une connexion, représentant une première position d'un conducteur en cours d'insertion, et sa position définitive verrouillée, au-dessous d'un becquet de rétention.

La figure 9 est une coupe selon l'axe IX-IX de la figure 8.

La figure 10 est une coupe selon l'axe X-X de la figure 8.

La figure 11 est une vue en perspective d'un dispositif de connexion dont la connexion supérieure est constituée par une plaque plane à fente médiane.

La figure 12 est une vue en perspective du dispositif de connexion de la figure 11, avec des conducteurs insérés dans les connexions supérieure et inférieure.

Dans la figure 1, le dispositif de contact comprend une connexion inférieure 1 et une connexion supérieure 2, toutes deux autodénudantes, ainsi qu'une douille inférieure 3 pour insertion de modules de raccordement à un bloc de répartition. La connexion inférieure se compose d'une partie centrale 4 et de deux pattes latérales 5 et 6, à extrémités supérieures chanfreinées pour faciliter l'introduction du conducteur à connecter.

Les arêtes avant de la partie centrale et les arêtes internes des pattes latérales en vis-à-vis de cette partie centrale sont tranchantes, de manière à entamer l'isolant du conducteur que l'on y insère et à établir ainsi un bon contact. Deux lames incurvées 7A, 7B, prolongeant les pattes 5, 6 vers le bas, servant à assurer le verrouillage de l'ensemble du dispositif dans l'isolant.

La connexion supérieure 2 se compose également d'une partie centrale 8 à bord supérieur chanfreiné 11 et de deux pattes latérales 9 et 10, à extrémités supérieures également chanfreinées du côté de la partie centrale, munies également de bords tranchants en vis-à-vis.

L'épaisseur de la partie centrale est cependant supérieure à celle de la partie centrale de la connexion inférieure, de façon à lui assurer une rigidité suffisante.

L'ensemble du dispositif de connexion est de préférence fabriqué à partir d'une tôle relativement mince, découpée, puis dont les bords latéraux sont repliés, par exemple en bronze.

La figure 2 représente le même dispositif de connexion après insertion de deux conducteurs 12 dans la connexion inférieure et 13 dans la connexion supérieure. L'isolant des conducteurs est entamé par les bords coupants de la partie centrale et les bords coupants internes des pattes latérales, comme on le voit mieux par la figure 3, représentant une coupe d'une connexion de section droite en forme de U par l'axe du conducteur 12. La zone centrale du conducteur est ainsi pincée et fixée à la connexion.

On peut donner à la partie centrale de la connexion des sections droites différentes, comme représenté dans les figures 4 à 7. Dans la figure 4, la partie centrale comporte une nervure de raidissement 15 en saillie sur sa face avant. Dans la figure 5, la nervure de raidissement 16 est en saillie sur sa face arrière. Dans la figure 6, le contact 18 est en forme de V pour lui assurer une rigidité encore meilleure. Dans la figure 7, la partie centrale de la connexion est en forme de V, et les pattes latérales sont rabattues vers le plan médian, les ouvertures d'introduction du conducteur de part et d'autre étant alors en face l'une de l'autre.

La figure 8 représente une coupe par un plan médian vertical montrant comment s'effectue l'introduction du conducteur entre la partie centrale et les pattes de la connexion. Dans la position 12A (coupe horizontale de la figure 9) le conducteur est en cours d'insertion. Son isolant est entamé par les arêtes de la partie centrale et des pattes de la connexion et il est déformé de façon à présenter sa concavité vers l'arrière. Il est glissé vers le bas, en général à l'aide d'une barrette d'insertion d'un type connu, jusqu'à dépasser le becquet de verrouillage 14, formé en emboutissant vers l'arrière une petite zone de la partie centrale (position 12B). Il est alors solidement maintenu en flexion dans le contact à l'encontre d'un effort accidentel sur le fil vers le haut de la connexion.

Dans le dispositif de connexion des figures 11 et 12, la connexion inférieure 1 est identique à celle des figures 1 et 2, et ne sera pas décrite à nouveau. La connexion supérieure 2 est par contre en forme de fourche, d'un genre connu en lui-même. Elle est plate, d'épaisseur supérieure à celle de la partie centrale de la connexion inférieure (par ex. 0,8mm au lieu de 0,5 mm) et munie d'une fente médiane 22 à bords coupants perpendiculaire aux plans de ses faces. Un petit embouti 23 à proximité de cette fente assure un écartement suffisant entre ses bords. La connexion se termine des deux côtés de cette fente par des bossages internes 24, 25 délimitant une cavité 26 d'introduction d'un conducteur.

Comme représenté en figure 12, le conducteur 13A est enfoncé à force dans la fente 22 dont les bords coupants percent l'isolant et établissent ainsi le contact électrique avec la pièce.

On peut bien entendu utiliser une connexion supérieure d'un autre type, par exemple une connexion comportant une queue verticale autour de laquelle est enroulée l'extrémité d'un conducteur à raccorder, ou bien une connexion comportant une lame mâle plate se terminant par un chanfrein et percé d'un trou, et sur lequel vient se raccorder une cosse femelle.

## Revendications

1. Dispositif de connexion pour deux conducteurs électriques isolés, comportant une queue de connexion pourvue de deux connexions autodénudantes (1, 2) dont l'une (2) d'entre elles est terminale sur ladite queue et définit un niveau dit supérieur de raccordement de l'un des conducteurs sur la queue considérée longitudinalement, caractérisé en ce que la deuxième connexion (1) est non terminale sur ladite queue, définit un niveau dit inférieur de raccordement de l'autre conducteur sur la queue considérée longitudinalement et est constituée par une partie centrale (4) de la queue et deux pattes latérales (5, 6) repliées sur ladite partie centrale et séparées de cette dernière, lesdites pattes latérales s'étendant entre ledit niveau inférieur et sensiblement ledit niveau supérieur de raccordement et définissant des arêtes internes coupantes entre elles et ladite partie centrale.

2. Dispositif selon la revendication 1, caractérisé en ce que la partie centrale (4) appartenant à ladite deuxième connexion (1) comporte une saillie longitudinale (15, 16) sur l'une de ses faces.

3. Dispositif selon l'une des revendications 1 et 2, caractérisé en ce que ladite partie centrale (4) appartenant à ladite deuxième connexion (1) comporte un becquet saillant dans l'espace entre lesdites pattes latérales et situé sensiblement au niveau inférieur de raccordement, formant un cliquet (14) de rétention du conducteur dans ladite deuxième connexion (1).

4. Dispositif selon l'une des revendications 1 à 3, caractérisé en ce que la queue de connexion est une lame dont les portions appartenant à la première et la deuxième connexion sont d'épaisseur différente.

## Patentansprüche

1. Anschlußvorrichtung für zwei elektrische isolierte Leiter mit einer Anschlußfahne, die zwei ohne Abisolieren herstellbare Anschlüsse (1, 2) besitzt, von denen der eine (2) am Ende der Fahne sitzt und ein oberes Anschlußniveau für einen der Leiter auf der in Längsrichtung betrachteten Fahne definiert, dadurch gekennzeichnet, daß der zweite Anschluß (1) nicht am Ende der Fahne sitzt und ein unteres Anschlußniveau für den anderen Draht auf der in Längsrichtung betrachteten Fahne bildet, wobei dieser zweite Anschluß aus einem zentralen Bereich (4) der Fahne und zwei seitlichen, zum zentralen Bereich unter Abstand zu diesem umgebogenen Laschen (5, 6) besteht, die sich von dem unteren Niveau bis im wesentlichen in das obere Anschlußniveau erstrecken und innere Schneidkanten zwischen sich und dem zentralen Bereich definieren.

2. Vorrichtung nach Anspruch 1, dadurch gekennzeichnet, daß der zentrale Bereich (4), der zum zweiten Anschluß (1) gehört, einen Vorsprung (15, 16) in Längsrichtung auf einer seiner Seiten besitzt.

3. Vorrichtung nach einem der Ansprüche 1 und 2, dadurch gekennzeichnet, daß der zum zweiten Anschluß (1) gehörende zentrale Bereich (4) eine in den Raum zwischen die seitlichen Laschen vorspringende Nase aufweist, die im wesentlichen auf dem unteren Anschlußniveau liegt und eine Sperrklinke (14) für den Leiter in diesem zweiten Anschluß (1) bildet.

4. Vorrichtung nach einem der Ansprüche 1 bis 3, dadurch gekennzeichnet, daß die Anschlußfahne eine Lamelle ist, deren Teile, die zum ersten und zum zweiten Anschluß gehören, unterschiedliche Dicken besitzen.

## Claims

1. Device for connecting two insulated electrical conductors including a connection member having two insulation displacement connections (1, 2) one of which is at the end of said member and defines a lengthwise upper connection level of one conductor to the member, characterised in that the second connection (1) is not at the end of said member, defines a lengthwise lower level of connection of the other conductor to the member and is constituted by a central part (4) of the member and two lateral lugs (5, 6) folded over said central part and separated therefrom, said lateral lugs extending between said lower connection level and substantially said upper connection level and defining sharp inner edges between them and said central part.

2. Device according to claim 1 characterised in that the central part (4) of said second connection (1) includes a longitudinal projection (15, 16) on one side.

3. Device according to claim 1 or claim 2 characterised in that said central part (4) of said second connection (1) includes a claw projecting into the space between said lateral lugs and located substantially at the lower connection level, forming a detent (14) for retaining the conductor in said second connection (1).

4. Device according to any one of claims 1 to 3 characterised in that the connection member is a blade whose portions in the first and second connections are of different thickness.
